# EUROPÄISCHE PATENTSCHRIFT

(11) **EP 0 078 494 B1**
(45) Veröffentlichungstag und Bekanntmachung des Hinweises auf die Patenterteilung: **20.01.1988**
(21) Anmeldenummer: 82109906.6
(22) Anmeldetag: 27.10.1982
(51) Int. Cl.: H01Q 3/00, G08C 15/00

(54) **Empfangseinrichtung zum Empfang von Satellitenrundfunk**
Receiving device for the reception of satellite transmissions
Dispositif de réception pour la réception des émissions d'un satellite

(30) Priorität: 29.10.1981 DE 3142892
(43) Veröffentlichungstag der Anmeldung: 11.05.1983
(73) Patentinhaber: ALCATEL N.V., NL-1077 XX Amsterdam (NL); Alcatel SEL Aktiengesellschaft, D-70435 Stuttgart (DE)
(72) Erfinder: Schepers, Charles, D-7500 Karlsruhe 41 (DE)
(74) Vertreter: Pohl, Herbert, Dipl.-Ing.

(56) Entgegenhaltungen:
- FR-A- 2 427 732
- US-A- 2 861 265
- DIE BRÜCKE ZUM KUNDEN, Nr. 88, Ausgabe 2, 1981, Seiten 3-9, Fa. Hirschmann, Esslingen, DE; "Antennenanlagen für den Satelliten-Direktempfang von Hörfunk und Fernsehen"
- NEUES VON ROHDE & SCHWARTZ, Nr. 74, Juli 1976, Seiten 15-17, München, DE; M.SCHILLER: "Logarithmisch-periodische Antennenanlagen zum Empfang beliebig polarisierter Wellen"
- ELEKTROTECHNIK, Band 57, Heft 7, 1. April 1975, Seiten 18-21, Würzburg, DE; W.TETTENBORN: "Fernwirktechnik"

## Beschreibung

Die Erfindung betrifft eine Empfangseinrichtung der im Oberbegriff des Anspruches 1 angegebenen Art.

Mit einer derartigen Empfangseinrichtung können Rundfunk- und Fernsehprogramme empfangen werden, die von einem ortsfesten Rundfunksatelliten abgestrahlt werden. Die Empfangsantenne ist hierzu auf den Satelliten ausgerichtet. Einem Rundfunksatelliten ist ein bestimmtes Versorgungsgebiet zugewiesen. Insbesondere in Randgebieten derartiger Versorgungsgebiete überschneiden sich mehrere Versorgungsgebiete, so daß dort von einer eingangs angegebenen Empfangseinrichtung auch Sendungen eines oder mehrerer anderer Satelliten empfangen werden können. Diese Satelliten können außer anderen Übertragungskanälen auch andere Orbitstellungen und eine andere Polarisation der abgestrahlten Wellen zur Übertragung ihrer Programme aufweisen. Will ein Benutzer einer eingangs angegebenen Empfangseinrichtung in einem Gebiet, das auch im Versorgungsbereich anderer Satelliten mit anderer Polarisation und/ oder Orbitstellung liegt das Programm dieser Satelliten empfangen, ist es erforderlich, daß die Polarisation und/oder die Einstellung der Empfangsantenne umschaltbar ist.

Eine eingangs angegebene Empfangseinrichtung ist beispielsweise aus der Druckschrift "Die Brücke zum Kunden" Nr. 88, Ausgabe 2/1981 der Fa. Hirschmann, Seite 3 bis 9 bekannt. Bei dieser bekannten Empfangseinrichtung ist an die Parabolantenne eine mit Außenbaugruppe bezeichnete antennenseitige Schaltungseinrichtung angeschlossen, die in einer Ausbaustufe auf den Empfang linksdrehender oder rechtsdrehender zirkularpolarisierter Wellen umschaltbar ist. Die über eine koaxiale Antennenleitung an die antennenseitige Schaltungseinrichtung der bekannten Empfangseinrichtung angeschlossene Empfängereinrichtung besteht aus einer Innenbaugruppe für Einzelanlagen mit einem duchstimmbaren Frequenzumsetzer und mit einem Frequenzdemodulator und aus einem Fernsehempfangsgerät. Am Tuner des Frequenzumsetzers ist der gewünschte Empfangskanal des Satellitenrundfunks einstellbar.

Aus der Zeitschrift "Neues von Rohde & Schwarz" Nr. 74, Juli 1976, Seite 15 bis 17 sind Antennen zum Empfang rechts- oder linksdrehender zirkularpolarisierter Wellen bekannt, die je nach Drehsinn der Wellen zwei Antennenhälften mittels einer Relaiseinheit parallel oder antiparallel schalten. Ein vieladriges Steuerkabel verbindet die Relaiseinheit der Antenne mit einem Bediengerät.

Eine aus der US-PS 2 861 265 bekannte Anordnung enthält eine Rotoreinheit mit einer drehbaren Empfangsantenne und eine von der Rotoreinheit über zwei Leitungen abgesetzte Empfangseinheit mit einem Empfangsgerät und einer Einstelleinrichtung zur Einstellung der Drehstellung der Antenne. Die Rotoreinheit enthält einen Motor, der über ein Getriebe die Antenne dreht und der von einer Stromversorgungseinrichtung über die beiden die zwei Einheiten verbindenden Leitungen mit Strom versorgt wird. Ein von dem Motor in der Rotoreinheit gesteuerter Unterbrecherkontakt erzeugt Stromschaltsignale für einen Drehstellungsanzeiger in der Empfangseinheit. Die Drehrichtung der Antenne wird durch die Höhe des Versorgungsstromes bestimmt. Gleichzeitig werden über die Versorgungsleitungen die Antennensginale von der Antenne zum Empfänger geleitet. In der Rotor-und der Empfangseinheit werden die Antennensignale durch Tief- und Hochpaßfilter von der Stromversorgung getrennt.

Der Erfindung liegt demgegenüber die Aufgabe zugrunde, bei einer Empfangseinrichtung der eingangs angegebenen Art die Steuerbefehle für Umschaltungen in der antennenseitigen Schaltungseinrichtung oder an der Antenne ohne zusätzliche Steuer- und Versorgungsleitungen von der Empfängereinrichtung an die antennenseitige Schaltungseinrichtung zu übertragen.

Die Aufgabe wird nach der Erfindung durch die kennzeichnenden Merkmale des Patentanspruches 1 in vorteilhafter Weise gelöst. Mit der Erfindung ist insbesondere der Vorteil verbunden, daß neben der Antennenleitung keine weiteren Leitungen, insbesondere Steuerleitungen zwischen der antennenseitigen Schaltungseinrichtung und der Empfängereinrichtung verlegt werden müssen. Dadurch werden insbesondere bei einer Gebäudeinstallation zusätzliche Installationsarbeiten eingespart und zusätzliche Störquellen für die Empfangseinrichtung vermieden.

Vorteilhafte Ausgestaltungen der Erfindung sind in den Unteransprüchen angegeben. Die Erfindung wird nachfolgend anhand eines vorteilhaften Ausführungsbeispiels, das in der Zeichnung schematisch in einem Blockschaltbild dargestellt ist, näher erläutert.

Die in der einzigen Figur der Zeichnung dargestellte Satellitenfunk-Empfangseinrichtung enthält eine Parabolantenne 1, die über zwei kurze Leitungen 2 und 3 an den Eingang eines Polarisationswandlers 4 einer antennenseitigen Schaltungseinrichtung 5 angeschlossen ist. Die antennenseitige Schaltungseinrichtung kann ein integraler Bestandteil der Parabolantenne sein oder ist - wie im dargestellten Ausführungsbeispiel - in unmittelbarer Nähe der Parabolantenne angeordnet und enthält im Anschluß an den Polarisationswandler einen Frequenzumsetzer 6, der die von der Parabolantenne empfangene Frequenz nach einer Signalverstärkung in eine auf einem Koaxialkabel übertragbare Frequenz im Frequenzbereich von 1 GHz umsetzt. Den Ausgang 7 der antennenseitigen Schaltungseinrichtung 5 verbindet eine koaxiale Antennenleitung 8 mit dem Eingang 9 einer Empfängereinrichtung 10, die im wesentlichen einen abstimmbaren Frequenzumsetzer 11, einen Frequenzdemodulator 12 und ein an den Ausgang des Frequenzdemodulators angeschlossenes Wiedergabegerät 13 für Bild- und/oder Tonwiedergabe enthält.

In dem dargestellten Ausführungsbeispiel ist die Parabolantenne 1 für den Empfang zirkular rechtsdrehender und zirkular linksdrehender Wellen ausgebildet, von denen die Signale ersterer Wellen über die Leitung 2 und die Signale letzterer Wellen über die Leitung 3 an den Eingang des Polarisationswandlers 4 gelangen. Der Polarisationswandler enthält eine Polarisationsweiche, die von einem Polarisationsschalter 14 entsprechend den Steuerbefehlen an seinen Steuereingängen 15 und 16 umgeschaltet wird und entweder den einen Antennenausgang über die Leitung 2 oder den anderen Antennenausgang über die Leitung 3 mit dem Eingang des Frequenzumsetzers 6 verbindet. Außerdem ist die Parabolantenne 1 is dem dargestellten Ausführungsbeispiel mittels eines Antennengetriebes 17 entsprechend den Steuerbefehlen an seinen Steuereingängen 18 und 19 auf zwei Empfangsstellungen einstellbar.

Die Empfangseinstellung der Parabolantenne 1 und der Schaltzustand der antennenseitigen Schaltungseinrichtung 5 ist abhängig vom Empfangskanal, der an einer Kanalwahlvorrichtung 20 des abstimmbaren Frequenzumsetzers 11 der Empfängereinrichtung 10 eingestellt ist. Dementsprechend erzeugt die Kanalwahlvorrichtung Steuerbefehle für die Einstellung der Parabolantenne und der antennenseitigen Schaltungseinrichtung. Diese Steuerbefehle werden von der Empfängereinrichtung 10 über die Antennenleitung 8 an die antennenseitige Schaltungseinrichtung 5 übertragen. Dazu ist an den Eingang 9 der Empfängereinrichtung eine Einkoppelanordnung 21 angeschlossen, die die über Steuerleitungen 22 von der Kanalwahlvorrichtung 20 erzeugten Steuerbefehle in ein kurzes Impulstelegramm umsetzt und dieses in die Antennenleitung 8 einkoppelt. Die antennenseitige Schaltungseinrichtung 5 enthält eine Auskoppelanordnung 23, die an deren Ausgang 7 angeschlossen ist und die die Impulstelegramme empfängt, erkennt und in Steuerbefehle an ihren Ausgängen 24 bis 27 umwandelt. Diese Steuerbefehle gelangen an die Steuereingänge 15, 16 und 18, 19 des Polarisationsschalters 14 und des Antennengetriebes 17 und lösen die zu dem an der Kanalwahlvorrichtung eingestellten Kanal zugehörigen antennenseitigen Einstellungen aus.

Die Impulstelegramme sind so kurz bemessen, daß die Unterbrechung der normalen Bild- und/ oder Tonübertragung, die sie auf der Antennenleitung hervorrufen, vom Benutzer der Empfangseinrichtung nicht oder kaum bemerkt wird.

## Patentansprüche

1. Empfangseinrichtung zum Empfang von Satellitenrundfunk
- mit wenigstens einer in ihrer Polarität umschaltbaren Antenne (1),
- ferner mit einer antennenseitig angeordneten Schaltungseinrichtung (5), die sowohl einen Antennenumschalter (17, 18, 19) und/oder einen Polarisationswandler (4) als auch einen Frequenzumsetzer (6) enthält,
- und mit einer Empfänger einrichtung (10) für die Bild- und/oder Tonwiedergabe, die durch eine Antennenleitung (8) mit dem Ausgang (7) der antennenseitigen Schaltungseinrichtung (5) verbunden ist und die auf verschiedene von der Antenne (1) empfangbare Kanäle abstimmbar ist,
dadurch gekennzeichnet,
- daß die Antennenleitung (8) gleichzeitig die Steuerleitung für die mit der Abstimmung in der Abstimmvorrichtung (20) der Empfängereinrichtung (10) erzeugten Steuerbefehle zur Wahl der zugehörigen Betriebszustände der Antenne (1) und/oder der antennenseitigen Schaltungseinrichtung (5) ist,
- daß der Eingang (9) der Empfängereinrichtung eine Einkoppelanordnung (21) aufweist, die die Steuerbefehle in die Antennenleitung einkoppelt,
- und daß der Ausgang (7) der antennenseitigen Schaltungseinrichtung eine Auskoppelanordnung (23) aufweist, die die auf der Antennenleitung befindlichen Steuerbefehle erkennt, auskoppelt und in Schaltbefehle umsetzt.

2. Einrichtung nach Anspruch 1, dadurch gekennzeichnet, daß die Steuerbefehle auf der Antennenleitung (8) kurze Impulszüge sind, deren Dauer die normale Bild- und/oder Tonübertragung auf der Antennenleitung kaum merkbar unterbricht.

3. Einrichtung nach Anspruch 1 oder 2, dadurch gekennzeichnet, daß die antennenseitige Schaltungseinrichtung (5) einen Steuerbefehlspeicher (28) enthält.

4. Einrichtung nach Anspruch 1, dadurch gekennzeichnet, daß die Steuerbefehle einer von der Übertragungsfrequenz des Ausgangs (7) der antennenseitigen Schaltungseinrichtung (5) wesentlich abweichenden und von der Empfängereinrichtung (10) nicht empfangbaren Frequenz auf moduliert sind.

## Revendications

1. Equipement de réception pour diffusion directe par satellite comprenant:
- au moins une antenne dont la polarité est commutable (1),
- ainsi qu'un agencement de circuits associé à l'antenne (5), comprenant, outre un commutateur d'antenne (17, 18, 19) et/ou un convertisseur de polarisation (4), un convertisseur de fréquence (6),
- et un équipement récepteur, pour la reproduction d'image et/ou de son qui, par l'intermédiaire de la ligne d'antenne (8), est connecté à la sortie de l'agencement de circuits asocié à l'antenne (5) et qui peut être accordé sur divers canaux pouvant être reçus par l'antenne,
caractérisé en ce que,
- le câble d'antenne (8) sert en même temps de ligne de commande pour les ordres de commande produits par les circuits d'accord dans le dispositif d'accord (20) de l'équipement récepteur (10), afin de sélectionner les états de fonctionnement correspondants de l'antenne (1) et/ou de l'agencement de circuits associé à l'antenne (5),
- l'entrée (9) de l'équipement récepteur comprend un agencement de couplage d'entrée (21) pour coupler lesdits ordres de commande sur le câble d'antenne,
- la sortie (7) de l'agencement de circuits associé à l'antenne comprend un agencement de couplage de sortie (23) par lequel les ordres de commande sur le câble d'antenne sont reconnus, extraits et convertis en ordres de commutation.

2. Equipement conforme à la revendication 1, caractérisé en ce que lesdits ordres de commande sur le câble d'antenne (8) sont des trains d'impulsions courtes dont la durée n'interrompt la transmission normale d'image ou de son sur le câble d'antenne, que d'une façon à peine observable.

3. Equipement conforme à la revendication 1 ou 2, caractérisé en ce que l'agencement de circuits côté antenne (5) comprend une mémoire d'ordres de commande (28).

4. Equipement conforme à la revendication 1, caractérisé en ce que lesdits ordres de commande sont modulés sur une fréquence sensiblement différente de la fréquence de transmission à la sortie (7) de l'agencement de circuits associé à l'antenne (5) et qui ne peut pas être reçue par l'équipement récepteur (10).

## Claims

1. Satellite broadcast receiving equipment
-with at least one antenna (1), which is switchable in its polarity,
- moreover, with a circuit arrangement (5) on the antenna side containing both an antenna switch (17, 18, 19) and/or a polarization converter (4) and also a frequency converter (6),
- and with a receiver equipment (10) for picture and/or sound reproduction which, via an antenna line (8), is connected to the output (7) of the antenna-side circuit arrangement (5) and which is capable of being tuned to various channels capable of being received by the antenna (1),
characterized in
- that the antenna cable (8) simultaneously serves as the control line for the control commands produced by the tuning in the tuning device (20) of the receiver equipment (10) for selecting the associated operational states of the antenna (1) and/or of the antenna-side circuit arrangement (5),
- that the input (9) of said receiver equipment comprises an input coupling arrangement (21) for coupling said commands into the antenna cable,
- and that the output (7) of said antenna-side circuit arrangement comprises an output coupling arrangement (23) by which the control commands on the antenna line are recognized, coupled out and converted into control commands.

2. A device as claimed in Claim 1, characterized in that the control commands on the antenna line (8) are short pulse trains whose duration hardly noticeably interrupts the normal picture and/or sound transmission on the antenna line.

3. A device as claimed in Claim 1 or 2, characterized in that the antenna-side circuit arrangement (5) contains a control command memory (28).

4. A device as claimed in Claim 1, characterized in that the control commands are modulated upon a frequency which differs substantially from the transmission frequency of the output (7) of the_{'} antenna-side circuit arrangement (5) and is not capable of being received by the receiver equipment (10).
